# EUROPÄISCHE PATENTSCHRIFT

(11) **EP 1 643 517 B1**
(45) Veröffentlichungstag und Bekanntmachung des Hinweises auf die Patenterteilung: **27.01.2010**
(21) Anmeldenummer: 05021540.9
(22) Anmeldetag: 30.09.2005
(51) Int. Cl.: H01H 1/06, H01H 11/04, H01P 1/12

(54) **Kontaktzunge für eine elektrische Schaltvorrichtung, Verfahren zum Herstellen einer elektrischen Kontaktzunge und elektrische Schaltvorrichtung mit einer Kontaktzunge**
Contact blade for an electric switch device, method of manufacture of an electric switch device and electric switch device with a contact blade
Lame de contact pour un apareil de commutation, procédé de fabrication d'un appareil de commutation et appareil de commutation avec une lame de contact

(30) Priorität: 30.09.2004 DE 102004047652
(43) Veröffentlichungstag der Anmeldung: 05.04.2006
(62) Teilanmeldung aus: 09000781.6
(73) Patentinhaber: Rohde & Schwarz GmbH & Co. KG, 81671 München (DE)
(72) Erfinder: Leipold, Markus, 84424 Isen (DE)
(74) Vertreter: Körfer, Thomas

(56) Entgegenhaltungen:
- EP-A- 0 978 855
- EP-A- 1 431 991
- FR-A- 2 714 521
- GB-A- 218 191
- US-A- 2 252 899
- DATABASE WPI Section EI, Week 198633 Derwent Publications Ltd., London, GB; Class V03, AN 1986-216302 XP002360555 & JP 61 148717 A (TANAKA KIKINZOKU KOGYO KK) 7. Juli 1986 (1986-07-07)
- DATABASE WPI Section Ch, Week 198222 Derwent Publications Ltd., London, GB; Class L03, AN 1982-44785E XP002360558 & JP 57 067229 A (MATSUSHITA ELECTRIC WORKS LTD) 23. April 1982 (1982-04-23)
- DATABASE WPI Section Ch, Week 197751 Derwent Publications Ltd., London, GB; Class M11, AN 1977-91360Y XP002360557 & JP 48 042776 A (DAINI SEIKOSHA KK) 21. Juni 1973 (1973-06-21)

## Beschreibung

Die Erfindung betrifft eine Kontaktzunge für eine elektrische Schaltvorrichtung, nach dem Oberbegriff der Ansprüche 1 oder 2, eine elektrische Schaltvorrichtung mit einer Kontaktzunge nach dem Oberbegriff der Ansprüche 3 oder 4 und ein Verfahren zum Herstellen einer elektrischen Kontaktzunge nach dem Oberbegriff der Ansprüche 7 oder 8.

Die Erfindung kann z. B. bei sogenannten mechanischen Eichleitungen, d. h. schaltbaren Dämpfungsleitungen, zum Einsatz kommen. Die Anwendung ist hierauf aber nicht beschränkt.

Eine Kontaktzunge der vorliegenden Art ist ein zungenförmiges Bauteil aus elektrisch leitendem Material, dessen freies Kontaktende quer zur Breitseite des Zungenkörpers bewegbar ist, um den elektrischen Kontakt mit einem Gegenkontaktkörper zu öffnen oder zu schließen. Um dabei ein Gelenk im Bereich des Basisendes der Kontaktzunge zu vermeiden, besteht die Kontaktzunge aus einem elastisch biegsamen Material, so dass die Querbewegung des Kontaktsendes durch ein Ausbiegen und Zurückbiegen der Kontaktzunge erreicht werden kann.

Bei üblichen elektrischen Schaltvorrichtungen liegen im geschlossenen Zustand der Kontaktzunge deren Basisende und der Gegenkontaktkörper etwa in einer geraden Linie. Bei einer bei der Anmelderin benutzten Eichleitung ist wenigstens ein Gegenkontaktkörper seitlich versetzt zu einer solchen Linie angeordnet. Deshalb befindet sich die Kontaktzunge während des elektrischen Kontaktes mit dem seitlich versetzten Gegenkontaktkörper in einer S-förmig gebogenen Position, wobei das Kontaktende auf Grund der Bogenbewegung um das Basisende der Kontaktzunge und auf Grund der S-Form, die die Kontaktzunge auf Grund ihres Anschlags am Gegenkontaktkörper einnimmt, eine geringfügige Gleitbewegung am Gegenkontaktkörper ausführt, die zu einem erhöhten Abrieb und Verschleiß an den Kontaktflächen führt. Dies ist unerwünscht, da ein sich zwischen die Kontaktflächen setzender Abrieb den elektrischen Kontakt wesentlich beeinträchtigen kann, wodurch die Zuverlässigkeit der Eichleitung erheblich vermindert ist.

Bei einer Kontaktzunge der im Oberbegriff des Anspruchs 1 angegebenen Art, die aus der DE 101 03 814 A1 zu entnehmen ist, sind in der Kontaktfläche der Kontaktzunge nebeneinander angeordnete Vertiefungen vorgesehen, in denen sich der Abrieb und die Schmutzpartikel sammeln können. Die Vertiefungen können durch Prägen, Erodieren oder Ätzen hergestellt werden, wobei die Kontaktfläche mit einer Kontaktschicht aus elektrisch leitendem Material beschichtet ist.

Eine vorgenannte Eichleitung für eine elektrische Schaltvorrichtung ist in der DE 26 37 084 A1 beschrieben.

Der Erfindung liegt die Aufgabe zugrunde, eine Kontaktzunge nach dem Oberbegriff des Anspruchs 1 oder 2, oder eine elektrische Schaltvorrichtung nach dem Oberbegriff des Anspruchs 3 oder 4 oder ein Verfahren nach dem Oberbegriff des Anspruchs 7 oder 8 so auszugestalten, dass der elektrische Kontakt verbessert wird und eine längere Lebensdauer erreicht wird.

Diese Aufgabe wird durch die Merkmale des Anspruchs 1-4, 7 oder 8 gelöst.

Vorteilhafte Weiterbildungen der Erfindung sind in den Unteransprüchen beschrieben.

Bei der erfindungsgemäßen Kontaktzunge nach einer Option in den Ansprüchen 1 und 2 erstreckt sich die Vertiefung bis in den Zungenkörper hinein. Hierdurch ist ein vergrößerter Aufnahmeraum für aus dem Abrieb oder einer Verschmutzung stammende Partikel vorhanden, wodurch eine durch die Partikel hervorgerufene Störanfälligkeit wesentlich vermindert wird. Die Erfindung ist insbesondere bei einer durch einen dünnen Film gebildeten Kontaktschicht von Vorteil, weil die Dicke einer solchen Kontaktschicht sehr gering ist und deshalb die Tiefe einer nur in der Kontaktschicht eingearbeiteten Vertiefung nicht dazu ausreicht, die von den Partikeln ausgehende Störungsgefahr zu beseitigen.

Wenn sich die wenigstens eine Vertiefung als Durchgangsloch gemäß einer anderen Option in den Ansprüchen 1 und 2 ausgebildet ist, wird der Vorteil erreicht, dass für die Partikel ein noch größerer Aufnahmeraum zur Verfügung steht, und dass die Partikel aus dem Kontaktbereich weggefördert werden können, vorzugsweise selbsttätig, z.B. zu einer Seite hin oder nach unten, was vorzugsweise auf Grund der Schwerkraft insbesondere dann selbsttätig erfolgt, wenn die Kontaktzunge bezüglich dem Gegenkontaktkörper unten oder seitlich angeordnet ist.

Die erfindungsgemäßen Ausgestaltungen eignen sich deshalb besonders gut für eine Schaltvorrichtung nach dem Oberbegriff des Anspruchs 3 oder 4, weil beim Kontakt des wenigstens einen quer versetzten Gegenkontaktkörpers das Kontaktende der Kontaktzunge eine Gleitbewegung am Gegenkontaktkörper ausführt und deshalb mit einem beträchtlichen Verschleiß und Abrieb zu rechnen ist, dessen Partikel die elektrische Kontaktierung jedoch nicht beeinträchtigen und gefährden, weil die Partikel in den Vertiefungen bzw. den Löcher unschädlich sind. Die erfindungsgemäßen Schaltvorrichtungen nach den Ansprüchen 3 und 4 sind deshalb weniger anfällig gegen Störungen des elektrischen Kontaktes.

Die mehreren Löcher in der Kontaktfläche des Kontaktendes angeordneten Löcher können in Reihen geordnet sein oder ungeordnet sein. Von Vorteil ist, wenn die Berührungsfläche beim Kontakt innerhalb eines Bereichs von Löchern angeordnet ist.

Im Rahmen der Erfindung kann die Kontaktzunge in ihrem Endbereich auf beiden Breitseiten eine Kontaktschicht aus elektrisch leitendem Material aufweisen. Eine solche Kontaktzunge ist dazu geeignet, durch Biegen zur einen und zur anderen Seite hin jeweils mit einem Gegenkontaktteil kontaktiert zu werden, und sie eignet sich deshalb vorzugsweise für vorgenannte Eichleitungen.

Die Langlöcher können in ein quer gerichtetes Langloch münden, insbesondere in Richtung auf das freie Ende, so dass das Loch die Form eines auf dem Kopf stehenden U oder M erhält. Bei diesen Ausgestaltungen steht bzw. stehen zwischen den sich z.B. in der Längsrichtung erstreckenden Langlochabschnitten wenigstens eine oder mehrere Stegabschnitte als Kontaktzungen im Berührungsbereich des Kontaktes zur Verfügung, die sich unabhängig voneinander an den Gegenkontaktkörper anlegen können. Hierdurch wird die Anpassungsfähigkeit des Kontaktendes im Bereich der Kontaktfläche verbessert.

Die erfindungsgemäße Ausgestaltung eignet sich sowohl für eine Kontaktzunge, die insgesamt aus elektrisch leitendem Material besteht oder eine solche, die wenigstens im Bereich der Kontaktfläche mit einer Materialschicht aus einem elektrisch leitenden Material beschichtet ist, vorzugsweise mit Gold oder einer Goldlegierung.

Sowohl der Zungenkörper als auch die Kontaktschicht kann verhältnismäßig dünn ausgebildet sein. Die Kontaktschicht ist vorzugsweise eine aufgedampfte Materialschicht.

Insbesondere dann, wenn die Kontaktzunge aus einem dünnen Material besteht, ist es vorteilhaft, die Außenform der Kontaktzunge nicht durch Stanzen oder Schneiden herzustellen, sondern durch Ätzen.

Besonders vorteilhaft und schnell und somit kostengünstig erfolgt die Herstellung gemäß den Ansprüchen 7 oder 8, da sowohl die Außenkontur der Kontaktzunge als auch die wenigstens eine Vertiefung bzw. das wenigstens eine Loch gleichzeitig durch Ätzen hergestellt werden. Ein solches Verfahren ist nicht nur schnell und preisgünstig, sondern auch kantenschonend, wobei die Kontaktzunge in ihrer flachen Form verbleibt, ohne verbogen zu werden oder auch nur Spannungen zu erhalten, die eine Verbiegung nach sich ziehen.

Erfindungsgemäß werden eine Mehrzahl Kontaktzungen mit ihren Vertiefungen bzw. Löchern gleichzeitig aus einer Folie geätzt.

Nachfolgend werden vorteilhafte Ausgestaltungen der Erfindung anhand von Ausführungsbeispielen und der Zeichnung näher erläutert. Es zeigt
- Fig. 1: eine erfindungsgemäße elektrische Schaltvorrichtung mit einer erfindungsgemäßen Kontaktzunge in der Draufsicht;
- Fig. 2A: einen Längsschnitt durch die Kontaktzunge und zwar quer zu ihren Breitseiten;
- Fig. 2B: ein abgewandeltes Ausführungsbeispiel der Fig. 2A;
- Fig. 3: die Kontaktzunge im Blick auf ihre Breitseite;
- Fig. 4: die in Fig. 3 mit X gekennzeichnete Einzelheit in erster abgewandelter Ausgestaltung und in vergrößerter Darstellung;
- Fig. 5: die in Fig. 3 mit X gekennzeichnete Einzelheit in zweiter abgewandelter Ausgestaltung und in vergrößerter Darstellung;
- Fig. 6: die in Fig. 3 mit X gekennzeichnete Einzelheit in dritter abgewandelter Ausgestaltung und in vergrößerter Darstellung;
- Fig. 7: die in Fig. 3 mit X gekennzeichnete Einzelheit in vierter abgewandelter Ausgestaltung und in vergrößerter Darstellung;
- Fig. 8: die in Fig. 3 mit X gekennzeichnete Einzelheit in fünfter abgewandelter Ausgestaltung und in vergrößerter Darstellung;
- Fig. 9: die in Fig. 3 mit X gekennzeichnete Einzelheit in sechster abgewandelter Ausgestaltung und in vergrößerter Darstellung;
- Fig. 10 bis 16: beidendig Kontaktenden aufweisende Kontaktzungen jeweils im Blick auf ihre Breitseite, die im Sinne der Ausführungsbeispiele nach Fig. 3 bis 9 ausgebildet sind.
- Fig. 17: die in Fig. 3 mit X gekennzeichnete Einzelheit in siebenter abgewandelter Ausgestaltung, die kein Teil der Erfindung ist im Blick auf die eine Breitseite;
- Fig. 18: die Ausgestaltung nach Fig. 17 in Blick auf die andere Breitseite; und
- Fig. 19: eine Metallfolie mit einer Mehrzahl erfindungsgemäßer Kontaktzungen als vorgefertigtes Teil.

Die in ihrer Gesamtheit mit 1 bezeichnete Schaltvorrichtung weist eine Kontaktzunge 2 auf, deren eines Ende ein Basisende 3 und deren anderes Ende ein Kontaktende 4 ist. Die Kontaktzunge 2 ist im Bereich ihres Basisendes 3 durch einen Halter 5 bezüglich einer vereinfacht dargestellten Basis 6 ortsfest gehalten. Auf beiden Seiten ihres Kontaktendes 4 sind zwei Gegenkontaktteile 7a, 7b durch jeweils einen oder einen gemeinsamen Gegenkontakthalter 5a bezüglich der Basis 6 ortfest befestigt. Die auf beiden Seiten des Kontaktendes 4 angeordneten Gegenkontaktteile 7a, 7b weisen einen Querabstand a von der sich in ihrer geraden Mittellage befindlichen Kontaktzunge 2 auf, der z. B. etwa 5 bis 10 mm betragen kann.

Die Kontaktzunge 2 weist einen Zungenkörper 2a aus einem elektrisch leitenden Material, insbesondere Metall auf, und sie ist quer zur Breitseite elastisch biegbar. Am Kontaktende 4 weist die Kontaktzunge 2 auf beiden Breitseiten eine sich über ihre gesamte, endseitig z. B. verjüngte Breite erstreckende Kontaktfläche 9 auf, deren axiale Abmessung d etwa dem Überlappungsmaß e entspricht, mit dem die Gegenkontaktteile 7a, 7b und das Kontaktende 4 sich überlappen. Im Bereich der Kontaktflächen 9 ist der Zungenkörper 2a beidseitig mit einer Kontaktschicht 9a aus elektrisch leitendem Material, insbesondere Metall, vorzugsweise Gold, beschichtet.

Der Kontaktzunge 2 ist eine Verstellvorrichtung 11 zugeordnet, mit der die Kontaktzunge 2 quer zu ihren Breitseiten soweit hin und her biegbar ist, dass ihre Kontaktflächen 9 bei einer Ausbiegung in die eine Seitenrichtung mit der gegenüberliegenden Kontaktfläche des Gegenkontaktteils 7a und bei einer Ausbiegung in die andere Seitenrichtung mit der gegenüberliegenden Kontaktfläche des anderen Gegenkontaktteils 7b in Kontakt kommt. Der jeweilige Verstell- bzw. Verschiebeweg ist größer als der halbe Abstand zwischen den beiden Gegenkontakteilen 7a, 7b, so dass in der Kontaktstellung die jeweilige Kontaktfläche 9 mit einer Druckkraft am zugehörigen Gegenkontaktteil 7a, 7b anliegt, wobei die Kontaktzunge 2 etwas ausgebaucht ist und eine geringfügig S-förmige Form einnimmt, wie es Fig. 1 zeigt.

Beim vorliegenden Ausführungsbeispiel wird die Verstellvorrichtung 11 durch zwei Verstellstifte 12a, 12b gebildet, von denen der eine Verstellstift 12a auf der einen Seite der Kontaktzunge 2 und der andere Verstellstift 12b auf der anderen Seite der Kontaktzunge 2 jeweils quer zur Kontaktzungen-Mittelebene 13 so angeordnet ist, dass ihre einander zugewandten Stirnflächen an der zugehörigen Breitseite der Kontaktzunge 2 anliegen. Die Verstellstifte 12a, 12b bestehen aus elektrisch nicht leitendem Material, z.B. Kunststoff, wobei sie eine runde Querschnittsform aufweisen können und durch eine nur andeutungsweise dargestellte Traverse 14, die sich in Fig. 1 z. B. hinter bzw. unter der Kontaktzunge 2 erstreckt, zu einer Bewegungseinheit miteinander verbunden sein können. Die Verstellstifte 12a, 12b sind jeweils in einer Querführung 15 quer zur Kontaktzunge 2 verschiebbar. Die Querführung 15 kann z.B. durch jeweils ein auf jeder Seite der Kontaktzunge 2 angeordnetes und auf der Basis 6 abgestütztes Führungsstück 15a mit einem Führungsloch gebildet sein, in dem der zugehörige Verstellstift 12a, 12b mit geringem Bewegungsspiel verschiebbar gelagert ist.

Der elektrische Kontakt zwischen der Kontaktzunge 2 und dem zugehörigen Gegenkontaktteil 7a, 7b ist u.a. abhängig von der Sauberkeit der aneinander anliegenden Kontaktflächen. Wenn sich zwischen den Kontaktflächen ein oder mehrere Partikel befinden, ist der elektrische Kontakt beeinträchtigt.

Bei solchen Partikeln kann es sich um eine allgemeine Verschmutzung handeln. Ein weiterer Grund für die Ansammlung von Partikeln zwischen den Kontaktflächen besteht darin, dass bei einem Schalter durch den Kontakt an den Kontaktflächen ein Verschleiß stattfindet, bei dem zwangsläufig Abrieb mit feinen Partikel entstehen. Dies gilt insbesondere bei einer vorliegenden Schaltvorrichtung 1, bei der das Gegenkontaktteil 7a bzw. 7b einen Querabstand a vom Kontaktende 4 der Kontaktzunge 2 aufweist. Bei einer solchen Schaltvorrichtung 1 wird die Kontaktzunge nicht nur in die vorbeschriebene S-Form gebogen, sondern es findet zwischen den Kontaktflächen auch eine in der Längsrichtung der Kontaktzunge 2 gerichtete Relativbewegung statt, was zu einem größeren Verschleiß führt.

Eine ähnliche Ursache für die Entstehung von schädlichen Partikeln besteht auch darin, dass beim Hin- und Herbiegen der Kontaktzunge eine längs dieser gerichtete Relativverschiebung auch zwischen der Kontaktzunge 2 und den Verstellstiften 12a, 12b und den Verstellstiften 12a, 12b und den Führungsstücken 15a, 15b stattfindet, die zu einem vergleichbaren Verschleiß mit daraus resultierenden Partikeln führt. Diese Partikel sind besonders schädlich, weil sie aus elektrisch nicht leitendem Material bestehen, und deshalb den elektrischen Kontakt besonders beeinträchtigen.

Um die Gefahr dieser Kontaktbeeinträchtigung zu vermeiden oder wenigstens zu vermindern, ist in den Kontaktflächen 9 der Kontaktzunge 2 jeweils wenigstens eine Vertiefung 16 angeordnet, deren Tiefe, wie in Fig. 2A gezeigt, größer ist als die Dicke der Kontaktschicht 9a, so dass sie sich bis in den Zungenkörper 2a hinein erstreckt. Auf Grund dieser Tiefe bildet die Vertiefung 16 einen beträchtlich großen Aufnahmeraum für Partikel, so dass diese darin unschädlich aufgenommen werden können.

Die wenigstens eine Vertiefung 16 kann durch ein Sackloch oder vorzugsweise, wie in Fig. 2B gezeigt, durch ein durchgehendes Durchgangsloch 16a gebildet sein, wobei die Querschnittsform der Vertiefung 16 oder des Durchgangslochs 16a eine beliebige Form aufweisen kann und z. B. kreisrund sein kann oder eine der Formen aufweisen kann, die dargestellt und beschrieben sind bzw. werden. Es können jeweils nur eine oder mehrere Vertiefungen 16 bzw. Durchgangslöcher 16a vorgesehen sein, die auf der Kontaktfläche 9 verteilt angeordnet sind.

Es ist besonders vorteilhaft, die wenigstens eine Vertiefung 16 oder das wenigstens eine Durchgangsloch 16a als ein längs oder quer verlaufendes Langloch auszubilden. Hierdurch werden zu beiden Seiten des Langlochs längs und/oder quer verlaufende Stegabschnitte 17 gebildet, die sich unabhängig vom übrigen Bereich der Kontaktfläche 2 an die Gegenkontaktfläche 7a, 7b anpassen können und dadurch den Kontakt verbessern.

Das Ausführungsbeispiel nach Fig. 3 zeigt ein Langloch in der Form eines U, dessen Stegabschnitte zum Basisende 3 hin weisen, wobei ein sich längs erstreckender Stegabschnitt 17a mittig, zwei äußere Stegabschnitte 17b außen und ein sich quer erstreckender und letztere miteinander verbindender Stegabschnitt 17c endseitig vorgesehen sind.

Beim Ausführungsbeispiel nach Fig. 4 sind drei sich in der Längsrichtung und nebeneinander erstreckende Langlöcher 16 vorgesehen, zwischen denen sich zwei längs gerichtete innere Stegabschnitte 17a befinden. Die vorderen Enden der Langlöcher 16 können in einen sich quer erstreckenden Langlochabschnitt 30 münden, so dass das Loch 16 die Form eines M erhält und die Stegabschnitte 17a nur an ihren dem Basisende 3 zugewandten Enden an den Zungenkörper 2a angebunden sind und davon in der Ebene des Zungenkörpers 2a frei abstehen. Außerdem werden zwei äußere, sich längs erstreckende Stegabschnitte 17b und ein endseitiger, sich quer erstreckender Stegabschnitt 17c gebildet.

Das Ausführungsbeispiel nach Fig. 5 unterscheidet sich vom vorbeschriebenen Ausführungsbeispiel dadurch, dass vier axiale Langlochabschnitte nebeneinander vorgesehen sind, die in einen quer verlaufenden endseitigen Langlochabschnitt 30 münden. Hier sind drei innere Stegabschnitte 17a, zwei äußere Stegabschnitte 17b und ein endseitiger Stegabschnitt 17c gebildet.

Beim Ausführungsbeispiel nach Fig. 6 sind die beiden mittleren axialen Langlochabschnitte länger ausgebildet als die äußeren axialen Langlochabschnitte, so dass sie letztere zum Basisende 3 hin überragen.

Das Ausführungsbeispiel nach Fig. 7 zeigt ebenfalls ein Langloch 16a in der Form eines - vom Basisende 3 aus gesehen - auf dem Kopf stehenden U, wobei in dem vom U umschlossenen Bereich ein zweites Loch 16b angeordnet ist, das in der Längsrichtung der Kontaktzunge 2 länglich ist und z.B. eine abgerundete viereckige Form aufweisen kann. Zwischen den Löchern 16a, 16b ist ein U-förmiger Stegabschnitt 17 vorgesehen, mit inneren axialen Stegabschnitten 17a und einem inneren quer verlaufenden Stegabschnitt 17d.

Das Ausführungsbeispiel nach Fig. 8 unterscheidet sich vom vorbeschriebenen Ausführungsbeispiel dadurch, dass das zweite Loch 16b zum freien Ende der Kontaktzunge 2 hin konvergent geformt ist, so dass sich für die inneren Stegabschnitte 17a eine zum Basisende 3 hin konvergente Form ergibt.

Beim Ausführungsbeispiel nach Fig. 9 sind eine Mehrzahl Vertiefungen 16 bzw. Durchgangslöchern 16a auf den Kontaktflächen 9 verteilt angeordnet, z.B. in quer verlaufenden Reihen, wobei die Vertiefungen 16 bzw. Löcher 16a bezüglich den Vertiefungen 16 bzw. Löchern 16a der benachbarten Reihe vorzugsweise mittig versetzt angeordnet sind. Die Querschnittsform der Vertiefungen 16 bzw. 16a ist vorzugsweise kreisrund.

Wie Fig. 3 andeutungsweise zeigt, kann die Kontaktzunge 2 als Doppel-Kontaktzunge 2 ausgebildet sein, die einen mittleren Basisbereich 3 aufweist, von dem sich jeweils eine Kontaktzunge 2 in die einander entgegengesetzten Richtungen erstreckt. Eine solche Kontaktzunge eignet sich für eine Schaltvorrichtung, bei der Gegenkontaktteile 7a, 7b und eine Verstellvorrichtung 11 auch auf der anderen Seite des Zungenhalters 5 - in Fig. 1 rechts angedeutet - angeordnet sind und für die linke, vorzugsweise identisch wie rechts ausgebildete Kontaktfeder 2 vorgesehen sind.

Die Ausführungsbeispiele nach Fig. 10 bis 16 zeigen die Einzelheiten X gemäß Fig. 3 bis 9 bei einer Ausbildung an einer Doppel-Kontaktzunge 2.

Eine Doppel-Kontaktzunge 2 kann zu ihrer Befestigung in ihrem mittleren Bereich ein Loch 2d aufweisen, das dazu dient, die Doppel-Kontaktzunge 2 mit Hilfe eines nicht dargestellten, das Loch 2d durchfassenden Stiftes oder einer Schraube zu positionieren oder zu befestigen. Wenn das Loch 2d als ein sich in der Längsrichtung der Kontaktzunge 2 erstreckendes Langloch ausgebildet ist, lässt sich die Doppel-Kontaktzunge 2 in ihrer Längsrichtung einstellen und an zugehörige Gegenkontaktteile 7a bzw. 7b anpassen.

Des Weiteren können in einem Abstand von den Kontaktenden 4 Löcher 2c in der Doppel-Kontaktzunge 2 angeordnet sein, die der Befestigung von Hilfselementen zum seitlichen Verstellen bzw. Verbiegen der Doppel-Kontaktzunge 2 dienen. Bei solchen Hilfselementen kann es sich z.B. um nicht dargestellte kleine Anschlag- bzw. Druckstücke handeln, die breitseitig abstehen.

Beim Ausführungsbeispiel nach Fig. 17 und 18 sind auf beiden Breitseiten der Kontaktenden 4 Vertiefungen 16 vorgesehen, wobei die Vertiefungen 16 der einen Breitseite bezüglich den Vertiefungen 16 der anderen Breitseite versetzt zueinander angeordnet sind, vorzugsweise in der Längsrichtung und/oder in der Querrichtung der Kontaktzunge 2 versetzt zueinander angeordnet sind, siehe das Versetzungsmaß v, das beim Ausführungsbeispiel für alle Vertiefungen gleich ist, jedoch auch unterschiedlich groß sein kann. Dabei sind die Versetzungsmaße v jeweils etwa gleich oder größer als die halbe Querschnittsabmessung b der Vertiefungen 16, deren Querschnittsgröße vorzugsweise gleich ist, wobei die Querschnittsform z.B. viereckig, insbesondere quadratisch, ist. Die viereckigen Vertiefungen 16 sind mit ihren Kanten bezüglich der Längs- oder Querrichtung der Kontaktzunge 2 verdreht, vorzugsweise um einen Winkel W von etwa 45°.

Diese Ausgestaltung ermöglicht nicht nur einen Versatz der auf der einen Breitseite vorhandenen Kontaktflächenbereiche zu den auf der anderen Breitseite angeordneten Kontaktflächenbereichen, sondern es werden dann, wenn die Summe der vorzugsweise gleichgroßen Tiefenmaße t der Vertiefungen 16 gleich oder größer ist als die Dicke c des Kontaktendes 4 Durchgangslöcher 16a in dem Teilbereich 16c der einander gegenüberliegenden Vertiefungen 16 gebildet, in dem diese sich - gesehen in der rechtwinklig zur Kontaktfläche gerichteten Projektion - überdecken. Bei dieser Ausgestaltung sind somit Vertiefungen 16 und Löcher 16a vorhanden zur Aufnahme des Abriebs in der bereits beschriebenen Weise.

Die vorbeschriebenen Ausführungsbeispiele der Kontaktfeder 2 und der Schaltvorrichtung 1 eignen sich vorzugsweise für eine Eichleitung, bei der die Kontaktfeder 2 jeweils mit einem Dämpfungselement 18a und einem ungedämpften Leitungselement 18b verbindbar sind, wie es Fig. 1 zeigt. Durch die variable Serienschaltung der unterschiedlich dämpfenden Dämpfungselemente 18a und der Leitungselemente 18b entsteht eine gestuft verstellbare Gesamtdämpfung der Eichleitung.

Eine besonders rationelle Maßnahme zur gleichzeitigen Herstellung mehrerer Kontaktzungen 2 wird im Folgenden anhand von Fig. 19 beschrieben. Bei diesem Ausführungsbeispiel sind eine Mehrzahl von Kontaktzungen 2 in einer oder mehrerer Reihen in einer als Nutzen dienenden Folie 19 nebeneinander angeordnet. Zwischen den Kontaktzungen 2 und zwischen den Kontaktzungen 2 und dem Reststreifen 19a der Folie 19 sind bis auf kleine Befestigungsstellen 20 an den Enden der Kontaktzungen 2 Freiräume 21 vorhanden. An diesen Befestigungsstellen 21 können die Kontaktzungen 2 nach ihrer endgültigen Fertigung von der Folie 19 abgetrennt werden.

Die Kontaktzungen 2 werden - bis auf diese Befestigungsstellen 20 - aus der Folie 19 geätzt, wobei die Freiräume 21 entstehen. Die Vertiefungen 16 bzw. Durchgangslöcher 16a werden gleichzeitig geätzt. Es wird somit jede Kontaktzunge 2 in einem Ätzvorgang bezüglich ihrer Form und den Löchern hergestellt. Die Beschichtung der Kontaktflächen 9 mit dem Kontaktmaterial 9a, vorzugsweise durch Aufdampfen, erfolgt einseitig oder beidseitig vor dem Ätzen der Kontaktzungen 2, wobei jeweils alle Kontaktzungen 2 gleichzeitig mit der Kontaktschicht 9a beschichtet werden können.

Die Befestigungsstellen 20 werden zur Vereinzelung der Kontaktzungen 2 getrennt. Als bevorzugtes Material für die Folie zur Herstellung der Kontaktzungen 2 eignet sich Kupfer-Berillium CuBe₂. Die Dicke der Folie 19 bzw. der Kontaktzungen 2 beträgt vorzugsweise 10 *µ*m - 100 *µ*m, besonders bevorzugt ca. 50 *µ*m.

Die Erfindung ist nicht auf die dargestellten Ausführungsbeispiele beschränkt. Alle beschriebenen Elemente sind beliebig miteinander kombinierbar. Die Erfindung eignet sich sowohl für beidseitig wirkende Kontaktzungen 2 wie vorbeschrieben als auch für einseitig wirksame Kontaktzungen, die nur an einer Seite eine Kontaktschicht 9a aufweisen und nur an dieser Seite kontaktieren. Die zuerst genannte Kontaktzunge 2 ist vorzugsweise bezüglich ihrer Quermittelebene 22 spiegelbildlich gestaltet.

## Patentansprüche

1. Elektrische Kontaktzunge (2) für eine elektrische Hochfrequenz-Schaltvorrichtung (1), insbesondere eine Hochfrequenz-Schaltvorrichtung, bestehend aus einem Zungenkörper (2a), der quer zu seinen Breitseiten elastisch biegbar ist und der in seinem einen Endbereich (4) breitseitig zumindest eine Kontaktfläche (9) aufweist, in der wenigstens eine Vertiefung (16) angeordnet ist,
wobei der Endbereich (4) auf beiden Seiten eine Kontaktfläche (9) und wenigstens eine geätzte Vertiefung (16) aufweist, wobei die Vertiefungen (16) jeweils durch ein Durchgangsloch (16a) gebildet sind
oder
wobei der Zungenkörper (2a) im Bereich der Kontaktfläche (9) mit zumindest einer Kontaktschicht (9a) aus einem elektrisch leitenden Material beschichtet ist,
wobei die elektrische Kontaktzunge (2) aus einer Folie besteht,
wobei die wenigstens eine Vertiefung (16) geätzt ist,
wobei der Endbereich (4) auf beiden Seiten eine Kontaktschicht (9a) und wenigstens eine geätzte Vertiefung (16) aufweist, wobei die Vertiefungen (16) sich jeweils durch die Kontaktschicht (9a) bis in den Zungenkörper (9a) hinein erstrecken,
**dadurch gekennzeichnet,**
**dass** auf jeder Breitseite eine Mehrzahl kreisrunder Durchgangslöcher (16a) und/oder Vertiefungen (16) angeordnet sind.

2. Elektrische Kontaktzunge (2) für eine elektrische Hochfrequenz-Schaltvorrichtung (1), insbesondere eine Hochfrequenz-Schaltvorrichtung, bestehend aus einem Zungenkörper (2a), der quer zu seinen Breitseiten elastisch biegbar ist und der in seinem einen Endbereich (4) breitseitig zumindest eine Kontaktfläche (9) aufweist, in der wenigstens eine Vertiefung (16) angeordnet ist,
wobei der Endbereich (4) auf beiden Seiten eine Kontaktfläche (9) und wenigstens eine geätzte Vertiefung (16) aufweist, wobei die Vertiefungen (16) jeweils durch ein Durchgangsloch (16a) gebildet sind
oder
wobei der Zungenkörper (2a) im Bereich der Kontaktfläche (9) mit zumindest einer Kontaktschicht (9a) aus einem elektrisch leitenden Material beschichtet ist,
wobei die elektrische Kontaktzunge (2) aus einer Folie besteht,
wobei die wenigstens eine Vertiefung (16) geätzt ist,
wobei der Endbereich (4) auf beiden Seiten eine Kontaktschicht (9a) und wenigstens eine geätzte Vertiefung (16) aufweist, wobei die Vertiefungen (16) sich jeweils durch die Kontaktschicht (9a) bis in den Zungenkörper (9a) hinein erstrecken,
**dadurch gekennzeichnet,**
**dass** die Vertiefungen (16) oder die Durchgangslöcher (16a) im Sinne eines Langlochs länglich ausgebildet sind und mehrere sich vorzugsweise längs erstreckende Langlöcher nebeneinander angeordnet sind, die durch sich vorzugsweise längs erstreckende Stegabschnitte (17a, 17b) getrennt sind.

3. Elektrische Hochfrequenz-Schaltvorrichtung (1), insbesondere Hochfrequenz-Schaltvorrichtung, mit einer elektrischen Kontaktzunge (2) bestehend aus einem Zungenkörper (2a), der quer zu seinen Breitseiten elastisch biegbar ist und der in seinem einen Endbereich zumindest eine Kontaktfläche (9) aufweist, in der wenigstens eine Vertiefung (16) angeordnet ist,
wobei der Endbereich (4) auf beiden Seiten eine Kontaktschicht (9a) und wenigstens eine Vertiefung (16) aufweist, wobei die Vertiefungen (16) jeweils durch ein Durchgangsloch (16a) gebildet sind
oder
wobei der Zungenkörper (2a) im Bereich der Kontaktfläche (9) mit einer Kontaktschicht (9a) aus einem elektrisch leitenden Material beschichtet ist, wobei der Endbereich (4) auf beiden Seiten eine Kontaktschicht (9a) und wenigstens eine Vertiefung aufweist, wobei die Vertiefungen (16) sich jeweils durch die Kontaktschicht (9a) bis in den Zungenkörper (9a) hinein erstrecken,
**dadurch gekennzeichnet,**
**dass** auf jeder Breitseite eine Mehrzahl kreisrunder Durchgangslöcher (16a) und/oder Vertiefungen (16) angeordnet sind.

4. Elektrische Hochfrequenz-Schaltvorrichtung (1), insbesondere Hochfrequenz-Schaltvorrichtung, mit einer elektrischen Kontaktzunge (2) bestehend aus einem Zungenkörper (2a), der quer zu seinen Breitseiten elastisch biegbar ist und der in seinem einen Endbereich zumindest eine Kontaktfläche (9) aufweist, in der wenigstens eine Vertiefung (16) angeordnet ist,
wobei der Endbereich (4) auf beiden Seiten eine Kontaktschicht (9a) und wenigstens eine Vertiefung (16) aufweist, wobei die Vertiefungen (16) jeweils durch ein Durchgangsloch (16a) gebildet sind
oder
wobei der Zungenkörper (2a) im Bereich der Kontaktfläche (9) mit einer Kontaktschicht (9a) aus einem elektrisch leitenden Material beschichtet ist, wobei der Endbereich (4) auf beiden Seiten eine Kontaktschicht (9a) und wenigstens eine Vertiefung aufweist, wobei die Vertiefungen (16) sich jeweils durch die Kontaktschicht (9a) bis in den Zungenkörper (9a) hinein erstrecken,
**dadurch gekennzeichnet,**
**dass** die Vertiefungen (16) oder die Durchgangslöcher (16a) im Sinne eines Langlochs länglich ausgebildet sind und mehrere sich vorzugsweise längs erstreckende Langlöcher nebeneinander angeordnet sind, die durch sich vorzugsweise längs erstreckende Stegabschnitte (17a, 17b) getrennt sind.

5. Elektrische Kontaktzunge oder Hochfrequenz-Schaltvorrichtung nach Anspruch 2 oder 4,
**dadurch gekennzeichnet,**
**dass** die Langlöcher in Richtung auf das freie Ende der elektrischen Kontaktzunge (2) hin in einen quer verlaufenden Langlochabschnitt (30) münden.

6. Elektrische Kontaktzunge oder Hochfrequenz-Schaltvorrichtung nach Anspruch 5,
**dadurch gekennzeichnet,**
**dass** im Bereich eines U-förmigen Langlochs, dessen freie Enden einem Basisende (3) zugewandt sind, eine zweite Vertiefung (16b) oder ein zweites Langloch angeordnet ist.

7. Verfahren zum Herstellen einer elektrischen Kontaktzunge (2) mit einem Kontaktende (4) aus einer Folie (19) aus elektrisch leitendem Material, insbesondere aus Metall,
wobei die elektrische Kontaktzunge (2) bis auf wenigstens eine Befestigungsstelle (20) durch Ätzen von der Folie getrennt wird, und beim Trennen der Folie durch das Ätzen wenigstens ein Durchgangsloch (16a) in das Kontaktende (4) geätzt wird
oder
bei dem ein Zungenkörper (2a) der elektrischen Kontaktzunge (2) im Bereich des Kontaktendes (4) mit zumindest einer Kontaktschicht (9a) beschichtet wird und wenigstens eine Vertiefung (16) in die Kontaktschicht (9a) geätzt wird, wobei Zungenkörper (2a) beim Ätzen bis auf wenigstens eine kleine Befestigungsstelle (20) durch Ätzen von der Folie (19) getrennt wird und wobei beim Trennen der Folie (19) durch das Ätzen die Vertiefung (16) durch die Kontaktschicht (9a) bis in den Zungenkörper (2a) hinein geätzt wird,
**dadurch gekennzeichnet,**
**dass** auf jeder Breitseite eine Mehrzahl kreisrunder Durchgangslöcher (16a) und/oder Vertiefungen (16) angeordnet sind.

8. Verfahren zum Herstellen einer elektrischen Kontaktzunge (2) mit einem Kontaktende (4) aus einer Folie (19) aus elektrisch leitendem Material, insbesondere aus Metall,
wobei die elektrische Kontaktzunge (2) bis auf wenigstens eine Befestigungsstelle (20) durch Ätzen von der Folie getrennt wird, und beim Trennen der Folie durch das Ätzen wenigstens ein Durchgangsloch (16a) in das Kontaktende (4) geätzt wird
oder
bei dem ein Zungenkörper (2a) der elektrischen Kontaktzunge (2) im Bereich des Kontakten des (4) mit zumindest einer Kontaktschicht (9a) beschichtet wird und wenigstens eine Vertiefung (16) in die Kontaktschicht (9a) geätzt wird, wobei der Zungenkörper (2a) beim Ätzen bis auf wenigstens eine kleine Befestigungsstelle (20) durch Ätzen von der Folie (19) getrennt wird und wobei beim Trennen der Folie (19) durch das Ätzen die Vertiefung (16) durch die Kontaktschicht (9a) bis in den Zungenkörper (2a) hinein geätzt wird,
**dadurch gekennzeichnet,**
**dass** die Vertiefungen (16) oder die Durchgangslöcher (16a) im Sinne eines Langlochs länglich ausgebildet sind und mehrere sich vorzugsweise längs erstreckende Langlöcher nebeneinander angeordnet sind, die durch sich vorzugsweise längs erstreckende Stegabschnitte (17a, 17b) getrennt sind.

## Claims

1. Electrical contact tongue (2) for an electrical high-frequency switching device (1), in particular, a high-frequency switching device, consisting of a tongue element (2a), which is flexible in an elastic manner transversely to its long sides and which provides in its one end region (4) of the long side at least one contact surface (9), in which at least one indentation (16) is arranged,
wherein the end region (4) provides on both sides a contact surface (9) and at least one etched indentation (16), wherein the indentations (16) are each formed by a through perforation (16a) or
wherein the tongue element (2a) is coated in the region of the contact surface (9) with at least one contact layer (9a) made of an electrically-conductive material,
wherein the electrical contact tongue (2) consists of a foil,
wherein the at least one indentation (16) is etched,
wherein the end region (4) provides on both sides a contact layer (9a) and at least one etched indentation (16), wherein the indentations (16) each extend through the contact layer (9a) into the tongue element (9a),
**characterised in that**
a plurality of circular through perforations (16a) and/or indentations (16) are arranged on each long side.

2. Electrical contact tongue (2) for an electrical high-frequency switching device (1), in particular, a high-frequency switching device, consisting of a tongue element (2a), which is flexible in an elastic manner transversely to its long sides and which provides in its one end region (4) of the long side at least one contact surface (9), in which at least one indentation (16) is arranged,
wherein the end region (4) provides on both sides a contact surface (9) and at least one etched indentation (16), wherein the indentations (16) are each formed by a through perforation (16a)
or
wherein the tongue element (2a) is coated in the region of the contact surface (9) with at least one contact layer (9a) made of an electrically-conductive material,
wherein the electrical contact tongue (2) consists of a foil,
wherein the at least one indentation (16) is etched,
wherein the end region (4) provides on both sides a contact layer (9a) and at least one etched indentation (16), wherein the indentations (16) each extend through the contact layer (9a) into the tongue element (9a),
**characterised in that**
the indentations (16) or the through perforations (16a) are formed longitudinally in the shape of an oblong perforation, and several oblong perforations preferably extending longitudinally, which are separated by preferably longitudinally extending web portions (17a, 17b), are arranged side-by-side.

3. Electrical high-frequency switching device (1), in particular, high-frequency switching device, with an electrical contact tongue (2) consisting of a tongue element (2a), which is flexible in an elastic manner transversely to its long sides and which provides in its one end region at least one contact surface (9), in which at least one indentation (16) is arranged,
wherein the end region (4) provides on both sides a contact layer (9a) and at least one indentation (16), wherein the indentations (16) are each formed by a through perforation (16a)
or
wherein the tongue element (2a) is coated in the region of the contact surface (9) with a contact layer (9a) made of an electrically-conductive material, wherein the end region (4) provides on both sides a contact layer (9a) and at least one indentation, wherein the indentations (16) each extend through the contact layer (9a) into the tongue element (9a),
**characterised in that**
a plurality of circular through perforations (16a) and/or indentations (16) are arranged on each long side.

4. Electrical high-frequency switching device (1), in particular, high-frequency switching device, with an electrical contact tongue (2) consisting of a tongue element (2a), which is flexible in an elastic manner transversely to its long sides and which provides in its one end region at least one contact surface (9), in which at least one indentation (16) is arranged,
wherein the end region (4) provides on both sides a contact layer (9a) and at least one indentation (16), wherein the indentations (16) are each formed by a through perforation (16a)
or
wherein the tongue element (2a) is coated in the region of the contact surface (9) with a contact layer (9a) made of an electrically-conductive material, wherein the end region (4) provides on both sides a contact layer (9a) and at least one indentation, wherein the indentations (16) extend in each case through the contact layer (9a) into the tongue element (9a),
**characterised in that**
the indentations (16) or the through perforations (16a) are formed longitudinally in the form of an oblong perforation, and several oblong perforations preferably extending longitudinally, which are separated by preferably longitudinally extending web portions (17a, 17b), are arranged side-by-side.

5. Electrical contact tongue or high-frequency switching device according to claim 2 or 4,
**characterised in that**
the oblong perforations open in the direction towards the free end of the electrical contact tongue (2) into a transversely extending oblong perforation portion (30).

6. Electrical contact tongue or high-frequency switching device according to claim 5,
**characterised in that**
a second indentation (16b) or a second oblong perforation is arranged in the region of a U-shaped oblong perforation, of which the free ends face towards a base end (3).

7. Method for the manufacture of an electrical contact tongue (2) with a contact end (4) made from a foil (19) made of electrically-conductive material, in particular, made of metal,
wherein the electrical contact tongue (2) is separated from the foil apart from at least one attachment point (20) by etching, and during the separation of the foil by the etching, at least one through perforation (16a) is etched into the contact end (4)
or
wherein a tongue element (2a) of the electrical contact tongue (2) is coated in the region of the contact end (4) with at least one contact layer (9a) and at least one indentation (16) is etched into the contact layer (9a), wherein during the etching, the tongue element (2a) is separated from the foil (19) by etching apart from at least one small attachment point (20), and wherein during the separation of the foil (19) by the etching, the indentation (16) is etched through the contact layer (9a) into the tongue element (2a),
**characterised in that**
a plurality of circular through perforations (16a) and/or indentations (16) are arranged on each long side.

8. Method for the manufacture of an electrical contact tongue (2) with a contact end (4) made from a foil (19) made of electrically-conductive material, in particular, made of metal,
wherein the electrical contact tongue (2) is separated from the foil by etching apart from at least one attachment point (20), and during the separation of the foil by the etching, at least one through perforation (16a) is etched into the contact end (4)
or
wherein a tongue element (2a) of the electrical contact tongue (2) is coated in the region of the contact end (4) with at least one contact layer (9a), and at least one indentation (16) is etched into the contact layer (9a), wherein during the etching, the tongue element (2a) is separated from the foil (19) by the etching apart from at least one small attachment point (20), and wherein during the separation of the foil (19) by the etching, the indentation (16) is etched through the contact layer (9a) into the tongue element (2a),
**characterised in that**
the indentations (16) or the through perforations (16a) are formed longitudinally in the form of an oblong perforation, and several oblong perforations preferably extending longitudinally, which are separated by preferably longitudinally extending web portions (17a, 17b), are arranged side-by-side.

## Revendications

1. Lame de contact électrique (2) pour un dispositif de commutation haute-fréquence électrique (1), notamment un dispositif de commutation haute-fréquence, constituée d'un corps de lame (2a) qui est élastiquement flexible transversalement à ses faces de grande largeur, et présente dans une de ses zones d'extrémité (4), sur la face de grande largeur, au moins une surface de contact (9) dans laquelle est agencée au moins une empreinte en creux (16),
la zone d'extrémité (4) présentant sur les deux faces une surface de contact (9) et au moins une empreinte en creux (16) obtenue par gravure industrielle, les empreintes en creux (16) étant formées chacune par un trou de passage (16a),
ou
le corps de lame (2a) étant, dans la zone de la surface de contact (9), revêtu par au moins une couche de contact (9a) en un matériau électriquement conducteur,
la lame de contact électrique (2) étant constituée par une feuille,
ladite au moins une empreinte en creux (16) étant obtenue par gravure industrielle,
la zone d'extrémité (4) présentant sur les deux faces une couche de contact (9a) et au moins une empreinte en creux (16) obtenue par gravure industrielle, les empreintes en creux (16) s'étendant à travers la couche de contact (9a) respective jusqu'à l'intérieur du corps de lame (2a),
**caractérisée**
**en ce que** sur chaque face de grande largeur sont agencés une pluralité de trous de passage circulaires (16a) et/ou d'empreintes en creux (16).

2. Lame de contact électrique (2) pour un dispositif de commutation haute-fréquence électrique (1), notamment un dispositif de commutation haute-fréquence, constituée d'un corps de lame (2a) qui est élastiquement flexible transversalement à ses faces de grande largeur, et présente dans une de ses zones d'extrémité (4), sur la face de grande largeur, au moins une surface de contact (9) dans laquelle est agencée au moins une empreinte en creux (16),
la zone d'extrémité (4) présentant sur les deux faces une surface de contact (9) et au moins une empreinte en creux (16) obtenue par gravure industrielle, les empreintes en creux (16) étant formées chacune par un trou de passage (16a),
ou
le corps de lame (2a) étant, dans la zone de la surface de contact (9), revêtu par au moins une couche de contact (9a) en un matériau électriquement conducteur,
la lame de contact électrique (2) étant constituée par une feuille,
ladite au moins une empreinte en creux (16) étant obtenue par gravure industrielle,
la zone d'extrémité (4) présentant sur les deux faces une couche de contact (9a) et au moins une empreinte en creux (16) obtenue par gravure industrielle, les empreintes en creux (16) s'étendant à travers la couche de contact (9a) respective jusqu'à l'intérieur du corps de lame (2a),
**caractérisée**
**en ce que** les empreintes en creux (16) ou bien les trous de passage (16a) sont réalisés de manière allongée à la manière d'un trou oblong, et plusieurs trous oblongs, s'étendant de préférence longitudinalement, sont agencés côte à côte et sont séparés par des tronçons de nervure (17a, 17b) s'étendant de préférence longitudinalement.

3. Dispositif de commutation haute-fréquence électrique (1), notamment dispositif de commutation haute-fréquence, comprenant une lame de contact électrique (2) constituée d'un corps de lame (2a) qui est élastiquement flexible transversalement à ses faces de grande largeur, et présente dans une de ses zones d'extrémité, au moins une surface de contact (9) dans laquelle est agencée au moins une empreinte en creux (16),
la zone d'extrémité (4) présentant sur les deux faces une couche de contact (9a) et au moins une empreinte en creux (16), les empreintes en creux (16) étant formées chacune par un trou de passage (16a),
ou
le corps de lame (2a) étant, dans la zone de la surface de contact (9), revêtu par au moins une couche de contact (9a) en un matériau électriquement conducteur, la zone d'extrémité (4) présentant sur les deux faces une couche de contact (9a) et au moins une empreinte en creux, les empreintes en creux (16) s'étendant à travers la couche de contact (9a) respective jusqu'à l'intérieur du corps de lame (2a),
**caractérisé**
**en ce que** sur chaque face de grande largeur sont agencés une pluralité de trous de passage circulaires (16a) et/ou d'empreintes en creux (16).

4. Dispositif de commutation haute-fréquence électrique (1), notamment dispositif de commutation haute-fréquence, comprenant une lame de contact électrique (2) constituée d'un corps de lame (2a) qui est élastiquement flexible transversalement à ses faces de grande largeur, et présente dans une de ses zones d'extrémité, au moins une surface de contact (9) dans laquelle est agencée au moins une empreinte en creux (16),
la zone d'extrémité (4) présentant sur les deux faces une couche de contact (9a) et au moins une empreinte en creux (16), les empreintes en creux (16) étant formées chacune par un trou de passage (16a),
ou
le corps de lame (2a) étant, dans la zone de la surface de contact (9), revêtu par au moins une couche de contact (9a) en un matériau électriquement conducteur, la zone d'extrémité (4) présentant sur les deux faces une couche de contact (9a) et au moins une empreinte en creux, les empreintes en creux (16) s'étendant à travers la couche de contact (9a) respective jusqu'à l'intérieur du corps de lame (2a),
**caractérisé**
**en ce que** les empreintes en creux (16) ou bien les trous de passage (16a) sont réalisés de manière allongée à la manière d'un trou oblong, et plusieurs trous oblongs, s'étendant de préférence longitudinalement, sont agencés côte à côte et sont séparés par des tronçons de nervure (17a, 17b) s'étendant de préférence longitudinalement.

5. Lame de contact électrique ou dispositif de commutation haute fréquence selon la revendication 2 ou la revendication 4,
**caractérisé**
**en ce que** les trous oblongs débouchent, en direction de l'extrémité libre de la lame de contact électrique (2), dans un tronçon de trou oblong (30) s'étendant transversalement.

6. Lame de contact électrique ou dispositif de commutation haute fréquence selon la revendication 5,
**caractérisé**
**en ce que** dans la zone d'un trou oblong en forme de U, dont les extrémités libres sont dirigées vers une extrémité de base (3), est agencée une deuxième empreinte en creux (16b) ou un deuxième trou oblong.

7. Procédé de fabrication d'une lame de contact électrique (2) présentant une extrémité de contact (4), à partir d'une feuille (19) en un matériau électriquement conducteur, notamment en métal,
procédé selon lequel on sépare la lame de contact électrique (2) de la feuille, par gravure industrielle, exception faite d'au moins une zone de fixation (20), et lors du sectionnement de séparation de la feuille par gravure industrielle, on réalise au moins un trou de passage (16a) dans l'extrémité de contact (4) par gravure industrielle,
ou
selon lequel on revêt un corps de lame (2a) de la lame de contact électrique (2), dans la zone de l'extrémité de contact (4), d'au moins une couche de contact (9a), et on réalise, par gravure industrielle, au moins une empreinte en creux (16) dans la couche de contact (9a), le corps de lame (2a) étant, lors de la gravure, séparé de la feuille (19) par gravure industrielle, exception faite d'au moins une petite zone de fixation (20), et lors du sectionnement de séparation de la feuille (19) par gravure industrielle, on réalise la gravure de l'empreinte en creux (16) à travers la couche de contact (9a) jusqu'à l'intérieur du corps de lame (2a),
**caractérisé**
**en ce que** sur chaque face de grande largeur sont agencés une pluralité de trous de passage circulaires (16a) et/ou d'empreintes en creux (16).

8. Procédé de fabrication d'une lame de contact électrique (2) présentant une extrémité de contact (4), à partir d'une feuille (19) en un matériau électriquement conducteur, notamment en métal,
procédé selon lequel on sépare la lame de contact électrique (2) de la feuille, par gravure industrielle, exception faite d'au moins une zone de fixation (20), et lors du sectionnement de séparation de la feuille par gravure industrielle, on réalise au moins un trou de passage (16a) dans l'extrémité de contact (4) par gravure industrielle,
ou
selon lequel on revêt un corps de lame (2a) de la lame de contact électrique (2), dans la zone de l'extrémité de contact (4), d'au moins une couche de contact (9a), et on réalise, par gravure industrielle, au moins une empreinte en creux (16) dans la couche de contact (9a), le corps de lame (2a) étant, lors de la gravure, séparé de la feuille (19) par gravure industrielle, exception faite d'au moins une petite zone de fixation (20), et lors du sectionnement de séparation de la feuille (19) par gravure industrielle, on réalise la gravure de l'empreinte en creux (16) à travers la couche de contact (9a) jusqu'à l'intérieur du corps de lame (2a),
**caractérisé**
**en ce que** les empreintes en creux (16) ou bien les trous de passage (16a) sont réalisés de manière allongée à la manière d'un trou oblong, et plusieurs trous oblongs, s'étendant de préférence longitudinalement, sont agencés côte à côte et sont séparés par des tronçons de nervure (17a, 17b) s'étendant de préférence longitudinalement.
